# DEMANDE DE BREVET EUROPEEN

(11) **EP 1 583 401 A1**
(43) Date de publication de la demande: **05.10.2005**
(21) Numéro de dépôt: 04007919.6
(22) Date de dépôt: 01.04.2004
(51) Int. Cl.: H05B 37/02, A47G 19/22

(54) **Installation cérémonielle**

(71) Demandeur: Haumann, Philippe, 4577 Modave (BE)
(72) Inventeur: Haumann, Philippe, 4577 Modave (BE); Lange, Philippe, 4000 Liège (BE)

(57) **Abrégé**

Installation cérémonielle, comprenant un objet (1), muni d'une source de rayonnement acoustique et/ou électromagnétique (4) et d'un organe (6) d'actionnement de la source avec une mémoire informatique, un programmateur (8) de l'organe d'actionnement et une interface (2) entre le programmateur et la mémoire de l'organe d'actionnement.

## Description

### Domaine de l'invention

L'invention se rapporte à des installations cérémonielles ou servant à animer des cérémonies.

### Etat de la technique

L'animation des cérémonies fait un usage fréquent d'objets sonores ou lumineux mobiles ou fixes, tels que, par exemple, des émetteurs ou diffuseurs de sons, des projecteurs d'intensité fixe ou variable, des torches de lumière ou encore des bâtons lumineux portés par des participants à la cérémonie. Ainsi, dans le document GB-A-2 135 536, on propose des dispositifs lumineux, qui réagissent à l'intensité d'une source sonore. Dans le document US-A-3 737 647, on décrit des vêtements qui sont équipés ou ornés d'accessoires incluant une source de lumière.

On a également proposé des verres ou des gobelets dont le pied ou le fond est pourvu d'une enceinte contenant une source lumineuse (FR-A-2 807 282), ainsi que des récipients à boire (verres, gobelets) décorés d'accessoires lumineux ou sonores, qui réagissent à des changements de l'état physique du liquide dans le récipient (US-A-5 339 548).

Divers autres objets lumineux déplaçables ont été proposés, notamment des bouteilles, des briquets, des tubes ou bâtonnets de lumière, des balises ou des accessoires vestimentaires (FR-A-2 807 281).

Ces dispositifs et accessoires connus comprennent des piles ou des batteries électriques, qu'il faut périodiquement remplacer ou recharger. A cet effet, le document US-A-4 344 113 concerne une installation associant des verres lumineux et un support pour la recharge périodique par induction, d'une batterie logée dans le fond de chaque verre.

Les dispositifs, accessoires et installations connus qui viennent d'être décrits ont des performances limitées. La plupart de ces dispositifs connus sont incapables de réagir à des paramètres événementiels. Ceux qui sont éventuellement capables de réagir à des paramètres événementiels le font seulement de manière très limitée et selon un processus immuable et figé, fixé de manière définitive et contraignante par le fabriquant.

### Résumé de l'invention

L'invention a dès lors pour objectif de remédier à ces performances limitées des dispositifs connus, en fournissant une installation cérémonielle nouvelle, comprenant des objets déplaçables ou fixes (par exemple des récipients à boire), munis d'une source de rayonnement acoustique ou électromagnétique, lesdits objets ayant des performances améliorées en ce qui concerne l'aspect cérémoniel.

L'invention concerne spécialement une installation de ce type, dans laquelle lesdits objets sont capables d'adopter un comportement qui varie en fonction de diverses circonstances, telles que leur position parmi un public, la présence de personnalités, l'apparition de phénomènes définis, etc., ce comportement pouvant par ailleurs être programmé ou modifié à volonté par un utilisateur de ladite installation.

En conséquence, l'invention concerne une installation cérémonielle, comprenant
- au moins un objet muni d'au moins une source de rayonnement acoustique et/ou électromagnétique et d'un organe d'actionnement de ladite source, muni d'une mémoire ;
- un programmateur de l'organe d'actionnement ; et
- une interface entre le programmateur et la mémoire de l'organe d'actionnement.

Dans l'installation selon l'invention, le vocable « objet » désigne tout objet matériel, déplaçable ou fixe. Le vocable « objet déplaçable » désigne un objet matériel qui est spécialement conçu pour subir des déplacements substantiels et variés au cours d'une cérémonie et dont une des fonctions techniques essentielles est précisément d'être soumis à de tels déplacements au cours d'une cérémonie. Le vocable « objet fixe » désigne un objet matériel qui ne remplit pas la fonction technique définie ci-dessus de l'objet déplaçable. Il s'agit dès lors d'un objet dont la position n'est normalement pas sujette à un changement substantiel au cours d'une cérémonie ou est seulement sujette à des déplacements sporadiques.
La forme, les dimensions et la masse de l'objet ne sont pas critiques pour la définition de l'invention et dépendent de divers paramètres, notamment du type de cérémonie à laquelle on le destine. Dans le cas d'un objet déplaçable, il peut par exemple s'agir d'un objet normalement porté par une personne ou par un animal ou d'un objet monté sur un chariot que l'on déplace sur le sol ou dans l'atmosphère. Des exemples d'objets déplaçables appartenant au cadre de l'invention comprennent des récipients à boire (verres, tasses, gobelets), des pièces vestimentaires, des ornements vestimentaires, des bijoux, des systèmes de signalisation mobiles, des lampes torches, des bâtons de lumière, des émetteurs de sons (liste exemplative, non exhaustive).
Des exemples d'objets fixes entrant dans le cadre de l'invention comprennent des projecteurs de lumière (monochromatique ou polychromatique), des haut-parleurs ou des systèmes de signalisation fixes (liste non exhaustive)

L'objet de l'installation selon l'invention est muni d'au moins une source de rayonnement acoustique et/ou électromagnétique. Dans le cas d'une source de rayonnement acoustique, celle-ci peut être une source d'ultrasons, lorsque l'objet est destiné à être repéré par un récepteur sensible aux ultrasons ou par un animal sensible aux ultrasons (par exemple un chien dressé en sorte de réagir aux ultrasons). On préfère généralement utiliser une source sonore dans la gamme des fréquences audibles par l'oreille humaine.
Dans le cas d'une source de rayonnement électromagnétique, celle-ci est avantageusement une source lumineuse. Il peut s'agir d'une source de lumière monochromatique ou polychromatique ou d'un rayon laser. Des sources de rayonnement non visibles (par exemple dans les spectres de l'infrarouge ou de l'ultraviolet) entrent dans le cadre de l'invention.
Dans un mode de réalisation particulier, la source de rayonnement pourrait comprendre une lampe flash (du type de celles communément utilisées en photographie) ou un dispositif pyrotechnique.

Dans un mode de réalisation supplémentaire, l'objet peut comprendre un relais électrique ou un dispositif de commande de la source de rayonnement qui se trouve alors à l'extérieur de l'objet. Dans ce mode de réalisation, ce relais ou ce dispositif de commande est piloté par l'organe d'actionnement de l'objet.

L'organe d'actionnement a pour fonction d'activer la source de rayonnement. Il comprend une mémoire et est généralement multifonctionnel, ce qui signifie qu'il est conçu pour agir sur un ou plusieurs paramètres de la source de rayonnement, selon un programme opératoire défini, contenu dans sa mémoire, ces paramètres comprenant l'activation, la fréquence et l'intensité de la source de rayonnement. Un exemple explicatif simplifié de programme opératoire comprend la variation automatique de la fréquence ou de l'intensité d'une torche de lumière électrique portée par un individu dans une salle de spectacle, en fonction de la position spatiale dudit individu dans la salle de spectacle. Des exemples détaillés de programmes définis seront exposés plus loin.

Le programmateur a pour fonction de confectionner le programme opératoire précité et de le communiquer à la mémoire de l'organe d'actionnement. La confection du programme opératoire est normalement réalisée par un opérateur (par exemple une personne organisant une cérémonie). Le programme opératoire peut être confectionné en combinant une série d'instructions diverses. On peut aussi, selon une forme de réalisation particulière de l'invention, sélectionner le programme opératoire au départ de quelques programmes préétablis et préenregistrés dans le programmateur. A cet effet, dans une forme de réalisation préférée de l'installation selon l'invention, le programmateur contient plusieurs programmes préenregistrés et un dispositif pour la sélection, au choix, de l'un de ces programmes préenregistrés qui est alors le programme opératoire cité plus haut.
Par la suite, le vocable « programme opératoire » désignera le programme qui se trouve dans la mémoire de l'organe d'actionnement de la source de rayonnement de l'objet et qui pilote le fonctionnement de cet organe d'actionnement. Le vocable « programme préétabli » désignera un programme confectionné par un opérateur (une personne physique ou un groupe de personnes physiques) et le vocable « programme préenregistré » désignera un programme préétabli, enregistré dans le programmateur.

Le programmateur peut être déplaçable ou fixe, les vocables « déplaçable » et « fixe » ayant les mêmes définitions que celles qui ont été fournies plus haut, pour les définitions de l'objet déplaçable et de l'objet fixe.

Comme on l'a exposé plus haut, la mémoire de l'organe d'actionnement de la source de rayonnement de l'objet contient un programme opératoire. Ce programme opératoire sert à piloter l'organe d'actionnement de ladite source de rayonnement. Il a été confectionné dans le programmateur par un assemblage d'instructions (programme préétabli) ou il a été sélectionné parmi une liste de programmes qui ont été préalablement enregistrés dans le programmateur (programme préenregistré). Le programme opératoire et, le cas échéant, les programmes préenregistrés contiennent dès lors une série d'instructions qui dépendent de l'objet proprement dit, de sa destination et de sa fonction. A titre d'exemple, dans le cas d'un objet destiné à être véhiculé dans un espace défini, le programme opératoire sélectionné dans le programmateur et transmis à la mémoire de l'objet va être différent, selon que cet espace va être un jardin, une propriété en plein air ou l'intérieur d'un bâtiment. De manière similaire, le programme opératoire sélectionné dans le programmateur et transmis à la mémoire de l'objet va être différent selon que cet objet est un récipient à boire destiné à une cérémonie festive ou une torche électrique utilisée dans une manifestation populaire, ou encore un accessoire vestimentaire.

L'interface a pour fonction de transférer le programme opératoire susdit du programmateur dans la mémoire de l'organe d'actionnement de l'objet. L'interface peut être déplaçable ou fixe, les vocables « déplaçable » et « fixe » ayant les mêmes définitions que celles qui ont été fournies plus haut, pour les définitions de l'objet déplaçable et de l'objet fixe. Par ailleurs, l'interface peut être reliée de manière amovible ou de manière inamovible au programmateur. Dans le cas d'une liaison inamovible, le programmateur peut faire partie intégrante de l'interface. On préfère toutefois, selon une variante de l'invention, que le programmateur soit séparé de l'interface et qu'il y soit relié de manière amovible, pour pouvoir en être désolidarisé.

Toute interface appropriée pour le transfert de signaux contenant des données ou des instructions peut convenir, dans le cadre de l'invention. La sélection de l'interface la plus appropriée va dépendre de l'objet et du programmateur et elle peut être différente selon que l'objet est un objet déplaçable ou un objet fixe, selon que le programmateur est déplaçable ou fixe, selon que l'interface est déplaçable ou fixe et selon qu'elle est reliée de manière amovible ou de manière inamovible au programmateur.

Selon une forme de réalisation de l'invention, les couplages électriques francs ou par induction constituent des interfaces appropriées. Une interface spécialement appropriée, fondée sur de tels couplages électriques, consiste en une surface matérielle, contre laquelle on applique physiquement l'objet. Cette surface matérielle peut généralement comprendre un support en métal ou en une autre matière, dont la forme et les dimensions sont adaptées à celles de l'objet. Cette surface peut alors inclure des connecteurs électriques destinés à coopérer avec des connecteurs électriques complémentaires de l'objet. En variante, elle peut inclure une ou plusieurs boucles d'induction électrique, destinées à coopérer avec une ou plusieurs boucles d'induction de l'objet. Le contact physique entre l'objet et la surface doit être amovible, dans le cas où l'objet est déplaçable. La matière dans laquelle cette surface est réalisée, sa forme et ses dimensions ne sont pas critiques pour la définition de l'invention et elles vont notamment dépendre de la forme de l'objet, de sa destination et de sa fonction, ainsi que du mode de couplage électrique. Dans le cas particulier où l'objet est un récipient à boire (par exemple un verre), l'interface peut avantageusement comprendre un support [par exemple un plateau ou une surface sur laquelle a été déposée une nappe ou collée une feuille (par exemple une feuille autocollante) pourvues de contacts électriques francs ou, préférentiellement, de boucles à induction] servant à supporter le récipient à boire. Lors de l'exploitation de cette forme de réalisation particulière de l'invention, on relie le programmateur et l'interface au réseau électrique général, on met l'objet physiquement en contact avec l'interface (dans l'exemple d'application décrit plus haut, on pose le récipient à boire sur le plateau précité ou la surface susdite constituant ladite interface) et on sélectionne un programme opératoire parmi une liste de programmes préétablis et préenregistrés dans le programmateur, pour qu'il soit par la suite transféré dans la mémoire de l'organe d'actionnement de la source de rayonnement de l'objet (par exemple le récipient à boire) par l'intermédiaire de l'interface (par exemple le plateau ou la surface). La liaison entre le programmateur et la mémoire de l'organe d'actionnement est évidemment supprimée dès que l'objet est physiquement séparé de l'interface. Il s'ensuit qu'à partir de ce moment, le programme de l'organe d'actionnement est figé et, si on désire le modifier, il est nécessaire de lier à nouveau physiquement l'objet à l'interface (dans le cas du récipient à boire et du plateau, il est nécessaire de déposer à nouveau ledit récipient sur le plateau).

Dans une forme de réalisation spécialement avantageuse de l'installation selon l'invention, le transfert des programmes est réalisé au moyen d'une interface par onde énergétique. A cet effet, on équipe l'objet d'un récepteur d'ondes énergétiques et on fait intervenir au moins une balise qui comprend un émetteur d'ondes énergétiques et une mémoire qui a enregistré une consigne établie à l'aide du programmateur. La liaison entre la mémoire de l'organe d'actionnement de la source de rayonnement de l'objet et la balise se fait au moyen d'ondes énergétiques.

Selon l'invention, une liaison par ondes énergétiques consiste en une transmission d'énergie qui est essentiellement effectuée sans l'intervention d'une connexion matérielle par fils, câbles ou similaire. Les ondes énergétiques réalisant cette communication peuvent comprendre des ondes sonores. Elles comprennent de préférence des ondes électromagnétiques, spécialement des ondes radioélectriques du type de celles communément utilisées dans les liaisons radio. Les ondes VHF et UHF conviennent bien. Les liaisons par rayons laser peuvent également convenir.

L'utilisation d'une balise pour l'interface permet notamment de déterminer à tout instant la position de l'objet en fonction de celle de la balise. A cet effet, on peut avantageusement mettre en oeuvre la méthode connue qui consiste à équiper la balise d'un compteur d'impulsions et à envoyer des signaux électromagnétiques de l'émetteur de la balise vers le récepteur de l'objet, à intervalles de temps définis.

Dans une variante particulière d'exécution de la forme de réalisation avantageuse décrite plus haut, la balise peut remplacer un programme opératoire actif de l'objet par un autre programme opératoire.

Dans la forme de réalisation avantageuse décrite plus haut et sa variante particulière d'exécution, on peut adjoindre au programme opératoire, une table de spatialisation et/ou de topographie. La table de spatialisation comporte une série de paramètres qui sont activés sélectivement pour piloter l'organe d'actionnement de l'objet, en réponse aux consignes transmises par la balise et relatives aux coordonnées spatiales de l'objet. Sous l'effet de ce pilotage, la fréquence et/ou l'intensité de la source acoustique ou électromagnétique de l'objet va changer en fonction des coordonnées spatiales relatives dudit objet. La table de topographie comporte une série de paramètres qui sont activés sélectivement pour piloter l'organe d'actionnement de l'objet, en réponse aux consignes transmises par la balise et relatives à des informations en relation avec la topographie des lieux, telles que différents niveaux ou étages d'un immeuble ou des obstacles à la propagation normale des participants dans le milieu où se tient la cérémonie. Ces obstacles peuvent, par exemple, comprendre des parois, des escaliers, des plans inclinés, des plafonds surbaissés, des statues ou autres décorations, des bacs de plantes, des bassins d'eau, des fontaines, etc.

La forme de réalisation spécialement avantageuse décrite plus haut et sa variante particulière d'exécution présentent la particularité qu'elles permettent de maintenir une liaison entre le programmateur et la mémoire de l'objet, même dans le cas où on déplace l'objet et/ou le programmateur. Elle permet de la sorte de modifier en permanence et à volonté le programme opératoire inclus dans la mémoire de l'objet ou d'envoyer à ce dernier des consignes spécifiques, pour adapter le comportement de la source de rayonnement acoustique ou électromagnétique en fonction de diverses circonstances qui n'auraient pas été préprogrammée telles que, par exemple, la position spatiale ou géographique de l'objet, l'apparition d'un phénomène inattendu ou particulier, la survenance d'une information locale ou fortuite, une variation de la pression ou de la température ambiante, ou de l'éclairage ambiant (liste exemplative, non exhaustive).

Dans une autre variante particulière d'exécution de la forme de réalisation avantageuse décrite plus haut, l'objet peut éventuellement comprendre un émetteur d'ondes énergétiques et la balise peut éventuellement comprendre un récepteur d'ondes énergétiques. Dans cette réalisation de l'invention, l'émetteur-récepteur de l'objet et l'émetteur-récepteur de la balise peuvent dialoguer de telle sorte que l'organe d'actionnement précité de l'objet réagisse à des signaux de la balise, lesdits signaux étant pilotés au départ d'informations transférées par l'émetteur de l'objet au récepteur de la balise.

Dans une variante d'exécution préférée de la forme de réalisation spécialement avantageuse définie plus haut, l'installation comprend au moins deux balises reliées en réseau (au moyen de câbles spécifiques, au moyen de câbles du réseau électrique ou au moyen d'une transmission par ondes énergétiques), chaque balise comprenant un émetteur-récepteur d'ondes énergétiques et une mémoire comme exposé plus haut. Les balises sont reliées en réseau, ce qui signifie que le récepteur de l'objet est balayé successivement par le signal de l'émetteur de chaque balise, agissant individuellement. Par exemple, dans le cas où l'installation comprend, d'une part, cinq objets munis chacun d'une source de rayonnement et d'un récepteur et, d'autre part, quatre balises munies chacune d'un émetteur, le récepteur de chaque objet (considéré individuellement) est balayé par une succession de quatre signaux individuels, provenant respectivement, successivement et dans un ordre prédéfini des balises.
Dans cette variante d'exécution préférée de l'invention, l'organe d'actionnement de l'objet est piloté par les balises selon un programme opératoire enregistré dans leur mémoire ou selon des instructions directement envoyées à la balise par le programmateur, de façon à réaliser une régulation de la fréquence et/ou de l'intensité de la source de rayonnement de l'objet, en fonction de la position de l'objet par rapport à chaque balise. Par exemple, la fréquence va augmenter progressivement lorsque l'objet s'éloigne d'une balise et se rapproche d'une autre balise et vice-versa. Dans le cas d'un objet possédant plusieurs sources de rayonnements acoustiques ou électromagnétiques, les intensités et/ou les fréquences respectives des sources peuvent varier dans des sens différents et selon des modalités différentes, lorsque la position spatiale de l'objet par rapport aux balises change, ces sens et modalités de variations étant régis par le programme préétabli précité. Par exemple la fréquence et/ou l'intensité d'une des sources va varier en fonction de la position spatiale de l'objet par rapport à l'une des balises, tandis que la fréquence et/ou l'intensité d'une autre source va varier en fonction de la position spatiale de l'objet par rapport à une autre balise. L'installation conforme à cette variante de l'invention comprend au moins deux balises. Elle peut comprendre un plus grand nombre de balises (le nombre de balises n'étant pas critique) qui sont dispersées dans l'espace où s'effectue la cérémonie, de manière aléatoire ou d'une manière prédéfinie. Les balises peuvent être indifféremment toutes fixes ou toutes déplaçables ; en variante, certaines d'entre-elles peuvent être fixes, tandis que d'autres sont déplaçables.

Dans une variante d'exécution supplémentaire de la forme de réalisation spécialement avantageuse décrite plus haut, la liaison par ondes énergétiques entre le récepteur (ou, le cas échéant, l'émetteur-récepteur) de l'objet et l'émetteur (ou, le cas échéant, l'émetteur-récepteur) d'une ou de plusieurs balises passe par au moins un relais équipé d'un émetteur-récepteur d'ondes énergétiques (par exemple un relais d'ondes hertziennes). Cette variante de l'invention trouve un intérêt dans le cas d'installations dont les objets ou les balises sont destinés à être placés ou déplacés sur un domaine de grande superficie ou qui présente des obstacles naturels ou artificiels à la propagation des ondes énergétiques.

Lorsque l'installation selon l'invention comprend un nombre important d'objets tels que définis plus haut, destinés à un nombreux public, il peut se révéler intéressant de marquer les objets pour pouvoir les repérer et les récupérer. A cet effet, dans une forme de réalisation particulière, l'installation comprend une unité de marquage desdits objets. Dans cette forme de réalisation de l'invention, il peut se révéler avantageux que l'unité de marquage des objets soit utilisée pour marquer les autres constituants de l'installation, tels que le programmateur et les éléments de l'interface. Cette forme de réalisation particulière de l'invention permet de distinguer les éléments d'une installation conforme à l'invention, des éléments correspondants d'une autre installation conforme à l'invention. Elle évite ainsi qu'un élément d'une installation définie (par exemple un objet ou une balise) puisse être substitué par un élément correspondant d'une autre installation. L'invention prévoit éventuellement une procédure qui permet à des éléments marqués différemment de pouvoir être utilisés simultanément dans une même installation comme s'ils étaient tous marqués de la même façon.

Dans une forme de réalisation supplémentaire de l'invention, l'installation comprend en outre un dispositif de contrôle, conçu pour transférer des instructions ponctuelles à l'organe d'actionnement de l'objet en sus de celles de sa mémoire ou après court-circuitage de celle-ci. Cette forme de réalisation de l'invention implique que l'objet et la ou chaque balise de l'interface comprennent des émetteurs-récepteurs d'ondes énergétiques. Dans un cas particulier de cette forme de réalisation supplémentaire de l'invention, l'installation permet une coopération dudit dispositif de contrôle avec un objet spécifique défini par son numéro de série pour transférer des instructions à cet objet.

Le fonctionnement de l'installation selon l'invention nécessite l'intervention d'une ou plusieurs sources énergétiques. Dans le cas où l'objet est déplaçable, il doit normalement être équipé d'une source énergétique autonome pour assurer notamment le fonctionnement de son organe d'actionnement. De manière similaire, dans le cas où le programmateur est déplaçable, il doit normalement être équipé d'une source énergétique autonome. Il en va de même pour l'interface si celle-ci est déplaçable ou dissociable du programmateur.
La source énergétique autonome de l'objet et/ou du programmateur et/ou de l'interface n'est pas critique pour la définition de l'invention. Son choix va dépendre de divers paramètres, tels que la nature, la forme, les dimensions et la destination de l'objet et/ou du programmateur et/ou de l'interface. La source énergétique autonome comprend avantageusement une source de courant électrique. Elle peut être une source de courant alternatif ou une source de courant continu. En fonction des circonstances, la source énergétique autonome peut par exemple être choisie parmi les générateurs électriques (tels que les piles électriques et les piles à combustible) et les accumulateurs électriques (tels que les condensateurs et les batteries électriques rechargeables). Dans le cas où l'objet est normalement fixe, il peut invariablement être équipé d'une source énergétique autonome (telle que définie ci-dessus) ou être relié au réseau de distribution électrique. De manière similaire, lorsqu'ils sont normalement fixes, le programmateur et l'interface peuvent être équipés d'une source énergétique autonome ou être reliés au réseau de distribution électrique.

Dans une forme de réalisation particulière de l'installation selon l'invention, spécialement appliquée au cas où l'objet et/ou le programmateur est déplaçable, l'interface précitée comprend un couplage électrique franc ou par induction tel que défini plus haut et une liaison par ondes énergétiques (faisant intervenir une ou plusieurs balises et éventuellement un ou plusieurs relais, ces éléments ayant été définis et explicités plus haut). Cette forme de réalisation est bien adaptée aux installations qui comprennent des accumulateurs électriques rechargeables et des unités de marquage de ses constituants. Le couplage électrique franc ou par induction sert alors à réaliser le marquage des constituants et à coupler les accumulateurs électriques à un chargeur électrique, tandis que la liaison par ondes énergétiques sert à mettre le programmateur en communication avec la mémoire de l'organe d'actionnement de l'objet.

Dans une forme de réalisation modifiée, le couplage électrique sert également à mettre le programmateur en communication avec la mémoire de l'organe d'actionnement de l'objet. Dans cette forme de réalisation modifiée de l'invention, le couplage électrique est utilisé pour transférer un programme opératoire dans ladite mémoire, au départ d'un programme préétabli et préenregistré dans le programmateur, tandis que la liaison par balises et ondes énergétiques sert, pendant l'utilisation de l'installation, à adapter en temps réel ce programme opératoire ou à lui envoyer des consignes spécifiques à des circonstances locales telles que la pression et la température ambiante, la lumière ambiante, la position spatiale de l'objet, la présence d'obstacles naturels ou artificiels, la topographie des lieux (liste exemplative, non limitative).

Dans l'installation selon l'invention, l'objet peut éventuellement comprendre, un ou plusieurs capteurs dont la fonction technique consiste à permettre au programme opératoire précité, enregistré dans sa mémoire, de réagir de manière autonome sur l'organe d'actionnement de la source de rayonnement de cet objet, en réponse à des paramètres locaux (par exemple l'intensité lumineuse des lieux, une modification de cette intensité lumineuse ou, dans le cas d'un récipient à boire, le niveau du liquide qu'il contient)

L'installation selon l'invention trouve des applications dans un nombre varié de cérémonies publiques ou privées, telles que, par exemple, des spectacles, des cérémonies religieuses ou laïques, des mariages, des fêtes foraines, des réceptions de personnalités, des congrès, des évènements artistiques, culturels, commerciaux ou publicitaires ou des manifestations populaires (liste non exhaustive). Elle peut aussi être utilisée de manière coutumière dans des bars, des restaurants, des hôtels, des discothèques, etc.

L'installation selon l'invention trouve une application toute particulière dans le cas où l'objet muni d'une source de rayonnement consiste en un récipient à boire (par exemple un verre ou une tasse) et où l'interface comprend un couplage électrique franc ou par induction. Dans cette application particulière de l'invention, le récipient à boire a avantageusement une partie (ou la totalité) de sa paroi qui est translucide ou transparente, la source de rayonnement est avantageusement une source de lumière et l'interface peut par exemple comprendre un plateau servant à supporter le récipient à boire ou une nappe ou une feuille fixée (par exemple collée) sur un support adéquat, ce plateau, cette nappe ou cette feuille comprenant des contacts électriques ou des boucles d'induction destinées à coopérer avec des composants électriques correspondant du récipient à boire.

Dans une forme de réalisation avantageuse de l'installation selon l'invention, spécialement adaptée à cette application particulière, l'organe d'actionnement et sa mémoire sont conçus de telle sorte que la fréquence et/ou l'intensité de la lumière soit pilotée par
- une séparation physique du récipient, de l'interface (du type à couplage électrique franc ou par induction) ; et/ou
- un contact physique du récipient avec ladite interface, après ladite séparation ; et/ou
- le cours du temps ; et/ou
- une position spatiale définie du récipient.

Dans cette forme de réalisation avantageuse de l'invention, le programme opératoire sélectionné par le programmateur et transféré dans la mémoire des récipients à boire a pour effet de modifier la lumière transmise dans le récipient lorsque celui-ci quitte l'interface, ou lorsqu'il est déposé sur ladite interface, ou encore lorsqu'on déplace le récipient dans un local ou sur un espace, par exemple parmi une foule.

### Brève description des figures

Des particularités et détails de l'invention vont apparaître au cours de la description suivante des figures annexées, qui représentent quelques formes particulières de réalisation de l'invention.
La figure 1 est un schéma à blocs d'une première forme de réalisation de l'installation selon l'invention ; et
La figure 2 est un schéma à blocs d'une seconde forme de réalisation de l'installation selon l'invention.

Dans ces figures, les mêmes numéros de référence désignent les mêmes éléments.

### Description détaillée de modes de réalisation particuliers

L'installation représentée à la figure 1 comprend
- une série de verres 1 servant à la dégustation de boissons ;
- une interface 2, comprenant un plateau 18 de support des verres 1 ; et
- un module de contrôle 3, dont la fonction sera explicitée plus loin.

Les verres 1 sont équipés d'une source de lumière polychromatique 4, d'une batterie 5 et d'un organe d'actionnement 6 de la source polychromatique 4. Ils comprennent en outre un ensemble de circuits électroniques, non représentés, parmi lesquels, un circuit de contrôle de la charge de la batterie et une mémoire associée à l'organe d'actionnement 6 et destinée à contenir un programme opératoire pour la manoeuvre et le pilotage de cet organe d'actionnement.

Le module de contrôle 3 comprend un chargeur de batterie 7, un programmateur 8 et un organe de marquage 9 des verres 1 et du plateau 18. Le programmateur 8 comprend une liste de programmes préétablis et préenregistrés. Un commutateur 15 permet de sélectionner au choix un programme opératoire parmi cette liste de programmes préenregistrés. Une connexion électrique amovible 10 permet de relier le module 3 au plateau 18.

Le plateau 18 comprend une prise 11 pour le connecter au réseau d'alimentation électrique, des boucles d'induction électrique 12, une batterie électrique 13, une mémoire 19 et un commutateur de fonctions 14. Le nombre de boucles d'induction 12 est généralement égal au nombre de verres 1, bien que cela ne soit pas indispensable.

L'utilisation de l'installation de la figure 1 comprend les étapes suivantes.

Dans une première étape, on pose les verres 1 sur le plateau 18, avec leurs bases respectives au-dessus des boucles d'induction 12, on positionne le commutateur 14 sur le mode 'charge' et on connecte la prise 11 au réseau électrique. On maintient l'installation dans cet état pendant un temps suffisant pour charger les batteries 5 et 13 au départ de l'alimentation électrique 11. Quand les batteries sont suffisamment chargées (ce que les verres 1 et le plateau 18 indiquent par un signal lumineux), on connecte l'organe de marquage 9 au plateau 18 pour affecter aux verres 1 et au plateau 18 un code d'identification au moyen de l'organe de marquage 9.

Dans une étape auxiliaire, qui suit l'opération de marquage de la première étape, on manoeuvre un commutateur 15 du module de contrôle 3, pour sélectionner un programme opératoire parmi la liste susdite de programmes préenregistrés et que l'on envoie au plateau 18 qui le met en mémoire.

Dans une deuxième étape, qui suit la première étape et l'étape auxiliaire, on manoeuvre le commutateur 14 du plateau 18 pour le placer dans une position pour laquelle le programme opératoire sélectionné à l'étape auxiliaire susdite est transféré dans la mémoire de l'organe d'actionnement 6 des verres 1. A l'issue de cette étape, la source de lumière 4 des verres 1 adopte un comportement imposé par l'organe d'actionnement 6, qui agit en réponse à une instruction du programme opératoire de sa mémoire (la source de lumière 4 émet par exemple une lumière monochromatique dans une gamme définie de fréquences et avec une intensité définie). On retire la connexion électrique 10. Le plateau 18 et les verres 1 sont alors prêts pour une utilisation dans une cérémonie.

Dans une troisième étape, on déconnecte la prise 11 du réseau électrique et, à ce moment, la lumière émise par les verres change par action de l'organe d'actionnement 6, piloté par le programme opératoire de sa mémoire. Ensuite, on fait circuler le plateau 18 parmi les participants de la cérémonie (par exemple des convives, dans le cas d'une cérémonie festive), de manière qu'ils retirent un verre du plateau, à tour de rôle. Dès qu'un verre quitte le plateau, la fréquence de la lumière qu'il émet change, par action de l'organe d'actionnement 6, piloté par le programme opératoire de sa mémoire.

Dans une quatrième étape, la fréquence ou l'intensité de la source de lumière 4 des verres change en réponse à la variation d'un ou plusieurs paramètres particuliers, tels que, par exemple : l'écoulement du temps, la position du verre par rapport à des bornes de référence (par exemple des bornes électromagnétiques) ou l'éclairage des lieux (liste non exhaustive).

Dans une cinquième étape, correspondant à la remise du verre 1 sur le plateau 18, la fréquence de sa source de lumière va une nouvelle fois changer, pour adopter une valeur permettant de faire une distinction entre lui (verre reposé sur le plateau 18 après utilisation) et les verres pleins se trouvant sur le plateau et n'ayant pas encore été utilisés.

Une sixième étape correspond au lavage des verres, à l'issue de la réception. Dans cette étape, dès qu'un verre ayant subi la cinquième étape quitte le plateau, l'organe d'actionnement 6 coupe la connexion électrique de sa batterie à sa source de lumière.

La programmation (le programme opératoire de la mémoire du dispositif d'actionnement 6) comporte en outre une étape accessoire, entre la troisième et la quatrième étape, qui correspond au cas où un verre est remis sur le plateau, immédiatement après en avoir été enlevé, sans avoir été consommé. Au cours de cette étape accessoire, la source de lumière adopte un comportement distinctif, pour lequel, par exemple, la lumière émise par sa source clignote. Cette étape accessoire permet de distinguer deux catégories de verres pleins sur le plateau 18 (les verres originaux et ceux qui sont déjà passés dans les mains des convives) et elle permet de retirer immédiatement la deuxième catégorie de verres du plateau.

Dans l'installation de la figure 2, les verres 1 sont équipés d'un émetteur-récepteur d'ondes radioélectriques 16 et l'interface 2 comprend, en plus du plateau 18, des balises 17 équipées chacune d'un émetteur-récepteur d'ondes radioélectriques.

Les balises 17 de l'interface 2 sont dispersées dans le milieu où se tient la cérémonie (ce milieu pouvant être, par exemple, un local ou un espace en plein air). Elles sont conçues et programmées pour dialoguer avec les émetteurs-récepteurs 16 des verres 1 et avec le programmateur 8 du module de contrôle 3. A cet effet, elles sont reliées au module de contrôle 3 par un câblage électrique ou par ondes radioélectriques. Dans le cas d'une liaison par ondes radioélectriques, le module de contrôle 3 est équipé d'un émetteur-récepteur d'ondes radioélectriques (non représenté) et les balises 17 comprennent une batterie électrique ou sont reliées au réseau de distribution électrique.

Lors de l'utilisation de l'installation de la figure 2, le plateau 18 sert au marquage des verres 1, du plateau 18 et des balises 17, ainsi qu'à la charge des batteries 5 et 13 et éventuellement de celles des balises 17. Le transfert du programme opératoire dans la mémoire de l'organe d'actionnement 6 des verres 1 à partir des programmes préenregistrés du programmateur 8 est réalisé via les boucles d'induction du plateau 18 ou par ondes radioélectriques entre les émetteurs-récepteurs des balises 17 et les émetteurs-récepteurs 16 des verres 1. A cet effet, la ou chaque balise 17 envoie ses consignes aux émetteurs-récepteurs 16 des verres 1, selon un ordre logique prédéterminé. Les informations reçues sont interprétées par le programme opératoire des verres 1 qui va commander l'organe d'actionnement 6 de chaque verre en fonction d'instructions du programme préenregistré qui a été sélectionné dans le programmateur 8. Par exemple, le programme opératoire d'un des verres 1 va calculer la position dudit verre par rapport aux balises 17 et commander l'organe d'actionnement de sa source de lumière en fonctions des consignes des balises et des instructions du programme préenregistré sélectionné et mémorisé dans sa mémoire.

Dans l'installation de la figure 2, l'émetteur-récepteur 16 de chaque verre 1 est normalement balayé par une succession de signaux radioélectriques qui sont émis successivement par les émetteurs-récepteurs des balises 17, selon un ordre logique prédéterminé. Le mode de balayage le plus approprié va dépendre des circonstances locales et les moyens pour le mettre en oeuvre peut être déterminé dans chaque cas particulier par un homme du métier.

Dans une réalisation particulière de l'installation de la figure 2, les programmes préenregistrés du programmateur 8 (ou certains d'entre eux) comprennent une table de spatialisation et/ou une table de topographie. La table de spatialisation comporte une série de paramètres qui sont activés sélectivement pour piloter l'organe d'actionnement 6 des verres 1, en réponse à des signaux radioélectriques émis par les émetteurs-récepteurs des balises 17 et reçus par les émetteurs-récepteurs 16 des verres 1 et analysés pour déterminer, entre-autres, les coordonnées spatiales de ceux-ci. Sous l'effet de ce pilotage, la fréquence et/ou l'intensité de la lumière des verres vont se modifier en fonction des coordonnées spatiales relatives des verres. La table de topographie comporte une série de paramètres qui sont activés sélectivement pour piloter l'organe d'actionnement 6 des verres 1, en réponse à des signaux radioélectriques transmis par les émetteurs-récepteurs 17 et reçus par les émetteurs-récepteurs 16 des verres 1 et relatifs à des informations en relation avec la topographie des lieux, telles que des obstacles à la propagation normale des participants dans le milieu où se tient la cérémonie. Ces obstacles peuvent par exemple comprendre différents niveaux ou étages d'un immeuble, des parois, des escaliers, des plans inclinés, des plafonds surbaissés, des statues ou autres décorations, des bacs de plantes, des bassins d'eau, des fontaines, etc.

Dans l'installation de la figure 2, les balises 17 de l'interface 2 peuvent être fixes. Cette forme de réalisation de l'installation permet notamment aux utilisateurs des verres d'identifier leur position dans un espace, par vision de la couleur ou d'informations apparaissant sur leur verre. En variante, les balises 17 de l'interface 2 ou certaines d'entre elles peuvent être mobiles. On peut par exemple concevoir que certains participants d'une cérémonie portent une balise 17, ce qui permettra de les suivre à la trace, par vision de la couleur de la lumière des verres des autres participants se situant dans leur voisinage immédiat.

## Revendications

1. Installation cérémonielle, comprenant
- au moins un objet (1), muni d'au moins une source de rayonnement acoustique et/ou électromagnétique (4) et d'un organe d'actionnement (6) de ladite source, muni d'une mémoire ;
- un programmateur (8) de l'organe d'actionnement ; et
- une interface (2) entre le programmateur et la mémoire de l'organe d'actionnement.

2. Installation selon la revendication 1, **caractérisée en ce que** l'objet (1) et/ou le programmateur (8) et/ou l'interface (2) est déplaçable.

3. Installation selon la revendication 1 ou 2, **caractérisée en ce que** l'organe d'actionnement (6) est conçu en sorte d'agir sur l'activation, la fréquence et/ou l'intensité du rayonnement, en fonction d'une position spatiale de l'objet (1).

4. Installation selon l'une quelconque des revendications 1 à 3, **caractérisée en ce que** l'interface (2) comprend un couplage électrique franc ou par induction.

5. Installation selon l'une quelconque des revendications 1 à 4, **caractérisée en ce que** l'objet (1) comprend un récepteur ou un émetteur-récepteur (16) d'ondes énergétiques et **en ce que** l'interface comprend au moins une balise (17) équipée d'un émetteur d'ondes énergétiques

6. Installation selon la revendication 5, **caractérisée en ce que** l'interface comprend au moins une seconde balise et **en ce que** les deux balises comprennent chacune un émetteur-récepteur d'ondes énergétiques et sont reliées en réseau.

7. Installation selon l'une quelconque des revendications 1 à 6, **caractérisée en ce que** le programmateur (8), et l'interface (18) comprennent un émetteur-récepteur d'ondes énergétiques.

8. Installation selon l'une quelconque des revendications 5 à 7, **caractérisée en ce que** la liaison par ondes énergétiques entre le récepteur (16) de l'objet (1) et l'émetteur de la balise (17) passe par au moins un relais équipé d'un émetteur-récepteur d'ondes énergétiques.

9. Installation selon l'une quelconque des revendications 5 à 8, **caractérisée en ce que** les ondes énergétiques sont des ondes électromagnétiques.

10. Installation selon l'une quelconque des revendications 2 à 9, **caractérisée en ce que** l'objet (1) est déplaçable et est sélectionné parmi les bâtons lumineux.

11. Installation selon l'une quelconque des revendications 2 à 9, **caractérisée en ce que** l'objet (1) est déplaçable et est sélectionné parmi les accessoires vestimentaires.

12. Installation selon l'une quelconque des revendications 2 à 8, **caractérisée en ce que** l'objet (1) est déplaçable et est sélectionné parmi les récipients à boire.

13. Installation selon l'une quelconque des revendications 2 à 9, **caractérisée en ce que** l'objet (1) est sélectionné parmi les projecteurs lumineux.

14. Installation selon l'une quelconque des revendications 2 à 9, **caractérisée en ce que** l'objet (1) est sélectionné parmi les diffuseurs sonores.

15. Installation selon l'une quelconque des revendications 1 à 14, **caractérisée en ce qu'**elle comprend une unité de marquage de l'objet et/ou des autres constituants de l'installation.

16. Installation selon l'une quelconque des revendications 5 à 15, **caractérisée en ce que** le programmateur inclut un programme contenant une table de spatialisation.

17. Installation selon l'une quelconque des revendications 5 à 15, **caractérisée en ce que** le programmateur inclut un programme contenant une table de topographie.

18. Installation selon l'une quelconque des revendications 4 à 17, **caractérisée en ce que** l'objet est déplaçable et comprend un récipient à boire dont une partie au moins de la paroi est translucide, la source de rayonnement comprend une source de lumière et l'interface (2) comprend un support dudit récipient et **en ce que** l'organe d'actionnement précité (6) et sa mémoire sont conçus de telle sorte que la fréquence et/ou l'intensité de la lumière soit pilotée par
- une séparation physique du récipient (1) du support (2) ; et/ou
- un contact physique du récipient (1) avec le support (2), après ladite séparation ; et/ou
- le cours du temps ; et/ou
- une position spatiale définie du récipient (1).
